# EUROPÄISCHE PATENTANMELDUNG

(11) **EP 0 694 950 A1**
(43) Veröffentlichungstag der Anmeldung: **31.01.1996**
(21) Anmeldenummer: 95110850.5
(22) Anmeldetag: 11.07.1995
(51) Int. Cl.: H01J 61/02, H01J 61/30, H01J 61/56, H01J 61/42

(54) **Lampe-Reflektoreinheit**

(30) Priorität: 20.07.1994 DE 4425682
(71) Anmelder: Patent-Treuhand-Gesellschaft für elektrische Glühlampen mbH, D-81543 München (DE)
(72) Erfinder: Wolf, Jürgen, D-37073 Göttingen (DE); Arndt, Joachim, D-37083 Göttingen (DE); Schikoronja, Karl-Ludwig, D-37181 Hardegsen (DE)

(57) **Zusammenfassung**

Eine Lampe-Reflektoreinheit besteht aus einer Lampe, insbesondere Glimmlampe (1) und einem optischen Reflektor, insbesondere eine spiegelnde Folie (2), wobei die Lampe (1) und der Reflektor (2) in einem Block (3) aus mindestens teilweise lichtdurchlässigem Isolierstoff eingebettet sind. Die beiden Stromzuführungen (6a; 6b) der Lampe (1) unterstützen ggf. die Krümmung der Folie (2), sowie deren Justierung bezüglich des Lampenkolbens (4) und sind mit Außenkontakten (13a; 13b) verbunden. Alternativ ist der Reflektor als mindestens eine spiegelnde Schicht ausgebildet, die auf einem Teilbereich der Oberfläche des Lampenkolbens oder des Blocks aufgebracht ist.

## Beschreibung

Die Erfindung betrifft eine Lampe, insbesondere eine Glimmlampe, und einen Reflektor, wobei Lampe und Reflektor eine Einheit bilden gemäß dem Oberbegriff des Anspruchs 1.

Das Hauptanwendungsgebiet dieser Art von Lampen ist, neben der Hilfsbeleuchtung die Signal- und Anzeigenbeleuchtung. Dabei wird eine Lichtstrahlformung und -lenkung zur Erhöhung der Lichtstärke in Richtung einer bevorzugten Sichtseite der Lampe angestrebt.

Aus der DE-OS 28 53 567 ist eine Glimmlampe mit einem als Folie ausgestalteten Vorwiderstand bekannt, der teilweise den Außenmantel des Lampenkolbens umgibt. In einer weiteren Ausgestaltung ist die dem Lampenkolben zugewandte Fläche des Folienwiderstands verspiegelt und liegt mit der Spiegelfläche am Lampenkolben an. Auf diese Weise wirkt der Folienwiderstand gleichzeitig als Reflektor, der einen Teil des Lichtstroms der Lampe reflektiert. Dadurch erhöht sich die Lichtstärke in dem der Reflektorfläche gegenüberliegenden Teilbereich der Mantelfläche der Lampe. Nachteilig bei dieser Lösung ist, daß die Formung der Reflektorfläche auf die äußere Gestalt des Lampenkolbens festgelegt ist. Außerdem ist diese Konzeption nur für eine Erhöhung der Lichtstärke bei seitlichem Lichtaustritt geeignet.

Im DE-GM 7 222 498 ist eine Signallampe (Glüh- oder Glimmlampe) umgeben von einer rohrförmigen Spiegelanordnung offenbart. Die Spiegelanordnung besteht aus einem zylindrischen Rohr, dessen Innenfläche stufenförmig als eine alternierende Folge von jeweils ringförmigen spiegelnden Kegelstumpfflächen und nichtspiegelnden Wandungsteilen ausgebildet ist. Diese Anordnung ist auf stirnseitigen Lichtaustritt beschränkt. Ein weiterer Nachteil ist die fertigungstechnisch aufwendige Gestaltung der Innenwandung.

Der Erfindung liegt die Aufgabe zugrunde, die genannten Nachteile zu beseitigen und eine Lampe-Reflektoreinheit anzugeben, die eine sehr flexible Formgebung und Anordnung eines Reflektors bezüglich des Lampenkolbens erlaubt. Darüber hinaus soll der Reflektor gegenüber äußeren Einflüssen wie Stoßbelastungen geschützt sein.

Diese Aufgabe wird erfindungsgemäß durch die kennzeichnenden Merkmale des Anspruchs 1 gelöst. Weitere vorteilhafte Ausführungen der Erfindung sind in den darauf gerichteten Unteransprüchen erläutert.

Eine weitere Aufgabe besteht darin eine einfach zu fertigende und preiswerte Lampe-Reflektoreinheit anzugeben, die mit geringen Mitteln auskommt. Diese Aufgabe wird erfindungsgemäß durch die kennzeichnenden Merkmale des Anspruchs 18 gelöst. Weitere vorteilhatte Ausführungen der Erfindung sind in den darauf gerichteten Unteransprüchen erläutert.

Der Grundgedanke des ersten Teils der Erfindung besteht darin, einen Teilbereich des Lampenkolbens mit einem Reflektor zu umgeben und diese Anordnung in einen Block aus mindestens teilweise lichtdurchlässigem Isolierstoff, insbesondere Kunststoff einzubetten. Dabei dient der Isolierstoff als Halterung für den Reflektor, so daß eine einmal erfolgte Justierung auch bei äußerer Krafteinwirkung erhalten bleibt. Außerdem bietet der Isolierstoff Schutz gegen Stoßbelastungen, z.B. durch Handhabung oder Transport. Der Hauptvorteil ist aber die Möglichkeit einer nahezu beliebigen Ausgestaltung des Reflektors und Anordnung desselben bezüglich des Lampenkolbens. Insbesondere ist die Spiegelfläche nicht mehr notwendigerweise auf der Oberfläche des Lampenkolbens aufgebracht. Vielmehr kann die Spiegelfläche einen Abstand und folglich auch eine von der Oberfläche abweichende Formgebung aufweisen. Dies hat den großen Vorteil, daß bei der Auswahl der Krümmung, der räumlichen Orientierung und des Abstands der Reflektorfläche bezüglich des Lampenkolbens die optischen Gesichtspunkte besser berücksichtigt werden können. Unabhängig von der Kolbenform lassen sich eine optimale Lichtlenkung und Lichtbündelung realisieren um z.B. eine Sichtfläche, die im Prinzip auch größer als die Lampenabmessungen sein kann, optimal auszuleuchten.

Die Symmetrie der Reflektorfiäche ist vorteilhaft ― zumindest näherungsweise ― auf die Symmetrie der Lichtquelle, d.h. des Leuchtmittels abgestimmt. Für im wesentlichen rotationssymmetrische Leuchtmittel eignen sich daher insbesondere solche Reflektorflächen, die durch Rotation einer konkav gekrümmten Erzeugenden gebildet werden. Für im wesentlichen zylindrische Leuchtmittel eignen sich entsprechend insbesondere Reflektorflächen, die durch Parallelverschiebung einer konkav gekrümmten Erzeugenden entlang der Längsachse des Leuchtmittels gebildet werden, wobei eine Art Trog entsteht. Für die Erzeugende eignen sich z.B. Abschnitte eines Kreises, einer Ellipse, einer Parabel oder Hyperbel, ggf. auch nur angenähert, beispielsweise durch einen entsprechenden Geradenzug. Die im Einzelfall bevorzugte Form und Größe der Reflektorfläche hängt u.a. von Form und Größe der auszuleuchtenden Sichtfläche des Isolierstoffblocks ab. Dabei müssen optische und wirtschaftliche Gesichtspunkte, wie z.B. dem mit einer konkreten Form verbundenen Fertigungsaufwand, gegeneinander abgewogen werden. Im einfachsten Fall kann der Reflektor auch durch eine ebene spiegelnde Fläche gebildet sein.

Die äußere Form des Isolierstoffblocks kann nahezu beliebig sein. Für Signal- und Anzeigenzwecke sind symmetrische Formen mit klar definierten Flächen bevorzugt, beispielsweise quader- oder zylinderförmige, eventuell in Kombination mit einer besonders gestalteten Sichtseite, z.B. in Form einer Ziffer, eines Symbols oder eines optischen Elements, beispielsweise einer Linse o.ä., wie für Signal- und Anzeigenlampen üblich. Kreiszylindrische Formen eignen sich vorwiegend für einen stirnseitigen Lichtaustritt. Quader oder Zylinder mit nicht kreisförmigem etwa drei- oder mehreckigem Querschnitt eignen sich hingegen sowohl für einen stirnseitigen als auch für einen seitlichen Lichtaustritt.

Optional können innerhalb des Isolierstoffblocks zusätzlich ein oder mehrere elektrische Bauelemente angeordnet sein, z.B. im Falle, daß die Lampe aus einer Glimmlampe besteht ein Vorwiderstand. Vorteilhaft werden dafür Bauteile in SMD(Surface Mounted Device)-Technik verwendet, da sie deutlich geringere Abmessungen aufweisen als bei konventioneller Bauweise. Die Bauteile sind mit einer oder beiden Stromzuführungen verbunden und daher bevorzugt im Bereich der Stromdurchführung(en) angeordnet.

Die Richtung des Lichtaustritts wird durch eine geeignete Orientierung der Reflektorachse bezüglich der Lampenlängsachse gezielt gewählt. Unter Reflektorachse wird die Symmetrieachse verstanden, die senkrecht auf dem Scheitel der Erzeugenden der Reflektorfläche steht. Die Lampenlängsachse ist durch den Lampenkolben und die Stromzuführungen gebildet, wobei die Stromzuführungen ein- oder zweiseitig sein können. Zur Realisierung eines seitlichen Lichtaustritts ist die Reflektorachse senkrecht zu Lampenlängsachse angeordnet. Durch eine parallele, bevorzugt kollineare Orientierung der Reflektorachse in Bezug zur Lampenlängsachse wird ein stirnseitiger Lichtaustritt erzielt.

In einer ersten Ausführung ist der Reflektor durch eine Folie gebildet, die eine dem Lampenkolben zugewandte verspiegelte Oberfläche aufweist. Die Folie besteht aus einem Material mit guten Reflexionseigenschaften für Licht, z.B. Metalle, insbesondere Kupfer, Aluminium, Silber, Gold. Geeignet sind auch nicht reflektierende Trägermaterialien, beispielsweise Kunststoffe, die mit einer dünnen reflektierenden Metallschicht oder einer Folge dielektrischer Schichten mit unterschiedlichen Brechzahlen (dielektrische Spiegel) versehen sind.

In einer Variante ist mindestens eine der beiden Stromzuführungen mit der Folie verbunden. Dies bietet Vorteile bei der Fertigung, da auf diese Weise eine einfache Positionierung und Fixierung der Folie bezüglich des Lampenkolbens möglich ist. Folie und Lampe bilden so eine Einheit, die in einem Arbeitsschritt mit einem geeigneten Isolierstoff, z.B. einem transparenten Kunststoff umspritzt oder vergossen wird. In einer bevorzugten Variante für Glimmlampen weist die Folie einen Vorwiderstand zur Begrenzung des Glimmentladungsstromes auf. Der Vorwiderstand ist vorteilhaft in Form einer Widerstandsschicht auf der dem Lampenkolben abgewandten Oberfläche der Folie angeordnet, wobei die Folie aus elektrisch isolierendem Material besteht. Geeignete Materialien für die Widerstandsschicht sind beispielsweise Kohle, Platin sowie Halbleiter. Der Vorwiderstand ist seriell in eine der beiden Stromzuführungen geschaltet.

Optional kann auch die zweite Stromzuführung mit der Folie verbunden sein und zwar alternativ auf der dem Lampenkolben zugewandten, oder bevorzugt auf der dem Lampenkolben abgewandten Oberfläche der Folie. Die zweite Befestigungsvariante hat den Vorteil, daß eine Schmälerung der wirksamen Spiegelfläche durch die Stromzuführungen vermieden wird.

In einer Ausführung für seitlichen Lichtaustritt ist das Leuchtmittel, d.h. die Glühwendel oder die sich gegenüberstehenden Elektrodenflächen bevorzugt länglich geformt und in Richtung der Lampenlängsachse orientiert. Die Folie weist bevorzugt eine rechteckige oder quadratische Grundform auf Die Seitenkanten sind parallel zur Lampenlängsachse ausgerichtet. Längs der senkrecht zur Lampenlängsachse verlaufenden Kanten weist die Folie eine konkave Krümmung auf, beispielsweise mit zumindest näherungsweise kreisförmigem oder parabolischem Querschnitt. Vorteilhaft erstreckt sich die Folie in Richtung der Lampenlängsachse mindestens über die Länge des Leuchtmittels.

Reflektoren mit optisch abbildenden Spiegelflächen werden vorteilhaft in einem Abstand bezüglich des Lampenkolbens so positioniert, daß der Brennpunkt bzw. die Brennlinie der Spiegelfläche zumindest in der Nähe des Leuchtmittels liegt.

Im Falle, daß die Lampe aus einer Glimmlampe besteht, ist die Reflektorachse bevorzugt entweder im wesentlichen senkrecht oder parallel zur Verbindungsebene der beiden Elektroden orientiert. Als Verbindungsebene ist hier jene Ebene zu verstehen, in der die beiden länglichen Elektroden parallel nebeneinander angeordneten sind. Auf diese Weise ist die unvermeidliche Abschattung der Glimmentladung durch die Elektroden symmetrisch und folglich resultiert eine symmetrische Abstrahlcharakteristik. Lampe und Reflektor sind von einem Isolierstoftblock umgeben, der eine der Spiegelfläche gegenüberliegende Sichtseite aufweist, z.B. eine Seitenfläche eines Quaders. Diese dient als Anzeige- oder Signalfläche mit erhöhter Leuchtdichte.

In einer besonders bevorzugten Ausführung ist jeweils eine der beiden Stromzuführungen längs der Seitenkanten der Folie befestigt. Dazu sind die beiden Stromzuführungen außerhalb des Lampenkolbens ca. um einen Winkel von 180° bezüglich der Lampenlängsachse zurückgebogen und in dieser Richtung im wesentlichen parallel zueinander geführt. Der Abstand beider Stromzuführungen längs der Folie ist dabei kleiner als deren Breite senkrecht zu den Kanten. Dadurch weist die Folie eine Krümmung auf. Die resultierende Form, z.B. - zumindest näherungsweise - kreis- oder parabelzylindrisch, und die Stärke der Krümmung ist dabei im wesentlichen durch den gewählten Abstand der Stromzuführungen im Vergleich zur Breite der Folie sowie der Federkonstanten der Folie beeinflußbar.

In einer Ausführung für stirnseitigen Lichtaustritt ist die Folie als rotationssymmetrischer, beispielsweise zumindest näherungsweise sphärischer, ellipsoider oder paraboloider Reflektor geformt. In einer besonders einfachen und daher kostengünstigen Variante ist die Folie zumindest als Teil einer Kegelmantelfläche geformt. Der Reflektor ist bevorzugt an jenem Ende des Lampenkolbens positioniert, an dem die beiden Stromzuführungen hindurchgeführt sind. Dies hat den Vorteil, daß eine Abschattung durch die Stromzuführungen vermieden wird. Der Pumpstengel ist vorteilhaft im Quetschfuß angeordnet, da in diesem Fall die Kuppe des Lampenkolbens glatt ist und einen ungestörten Lichtaustritt über die Stirnseite ermöglicht. Die Reflektorachse ist im wesentlichen parallel, bevorzugt kollinear zur Lampenlängsachse ausgerichtet. Im Bereich des Scheitels weist der Reflektor eine oder zwei Öffnungen auf, welche der Durchführung der beiden Stromzuführungen dienen. Falls der Reflektor zumindest im Bereich einer der beiden Bohrungen aus elektrisch isolierendem Material besteht, können die Stromzuführungen auch in den Bohrungen mit dem Reflektor fest verbunden sein. Diese Variante unterstützt eine Vorjustierung zwischen Lampenkolben und Reflektor. Der Vorteil ist, daß der Reflektor gehaltert ist, bevor die Isolierstoff-Umhüllung aufgebracht wird. Dies läßt sich alternativ auch durch eine entsprechend große Öffnung erreichen, die ein Aufstecken des Reflektors auf das stromduchführungsseitige Ende des Lampenkolbens ermöglicht.

Der zweite Teil der Erfindung schlägt vor, einen Reflektor durch direktes Aufbringen einer spiegelnden Schicht auf einen Teilbereich der Oberfläche des Blocks oder des Lampenkolbens zu realisieren. Die Schicht bildet eine der Lampe zugewandte reflektierende Fläche. Sie besteht beispielsweise aus einem Metallfilm oder mehreren dielektrischen Teilschichten, wobei die Schicht bzw. die Teilschichten z.B. aufgespritzt, aufsublimiert, aufgesputtert, aufgedampft o.ä. sind. Der Vorteil ist eine einfache und kostengünstige Fertigung, da in beiden Fällen auf eine u. U. aufwendige Fertigung einer Reflektorfolie verzichtet werden kann.

Vorteilhaft ist im ersten Fall außerdem die prinzipiell freie Formgebung und Gestaltungsmöglichkeit der Reflektorfläche, unabhängig von der Kolbenform der Lampe. Der als Reflektor wirkende Teilbereich der Oberfläche des Blocks kann beispielsweise mit einer Krümmung versehen sein, die ― ähnlich wie bei der Verwendung einer Reflektorfolie ― eine gezielte Erhöhung der Lichtstärke auf der Sichtseite der Lampe-Reflektoreinheit ermöglicht.

Im zweiten Fall richtet sich die Größe und Anordnung der Spiegelschicht nach der Form des Lampenkolbens. Bei einem kreiszylindrischen, ellipsoiden oder ellipsoidähnlichen Lampenkolben beispielsweise erstreckt sich dieser Teilbereich vorteilhaft maximal über die Hälfte der Oberfläche des Kreiszylinders bzw. Ellipsoiden. Andernfalls würde der größten möglichen Öffnung des Reflektors noch eine als Apertur wirkende Verengung der Reflektorfläche folgen und unter Umständen die Ausleuchtung der Sichtseite verschlechtern. Gegebenenfalls wird die Form der Oberfläche des Lampenkolbens noch den optischen Erfordernissen des Reflektors in Hinblick auf eine effiziente Strahlführung und -formung angepaßt.

In einer Variante ist die Lampe durch eine Glimmlampe gebildet, wobei mindestens eine der Stromzuführungen einen seriell geschalteten Vorschaltwiderstand, z.B. in SMD-Technik innerhalb des Isolierstoftblocks aufweist.

Die dem Lampenkolben zugewandte Oberfläche des Reflektors kann auch zusätzlich mit einer dünnen Fluoreszenzschicht bedeckt sein, um ― insbesondere in Kombination mit einer Glimmlampe ― kurzwellige Strahlung des Leuchtmittels in den sichtbaren Bereich des elektromagnetischen Spektrums zu konvertieren.

Die Erfindung wird im folgenden anhand einiger Ausführungsbeispiele näher erläutert. Es zeigen
- Figur 1a: einen Längsschnitt durch eine Glimmlampe mit einem kreiszylindrischen Reflektor in einem transparenten Kunststoffblock für seitlichen Lichtaustritt,
- Figur 1b: eine Stirnansicht (Blickrichtung gemäß Pfeil A) der Lampe aus Fig. 1a,
- Figur 1c: eine Seitenansicht (Blickrichtung gemäß Pfeil B) der Lampe aus Fig. 1a,
- Figur 2: die Draufsicht der ungekrümmten Folie aus Figur 1 mit Vorwiderstand,
- Figur 3a: einen Längsschnitt durch eine Glimmlampe mit einem kegelstumpfförmigen Reflektor in einem transparenten Kunststoffblock für stirnseitigen Lichtaustritt,
- Figur 3b: einen Querschnitt der Lampe aus Fig. 3a,
- Figur 4a: einen Längsschnitt durch eine Glimmlampe mit einem kugelförmigen Reflektor in einem transparenten Kunststoffblock für stirnseitigen Lichtaustritt,
- Figur 4b: einen Querschnitt der Lampe aus Fig. 4a,
- Figur 5a: eine Seitenansicht einer Glimmlampe mit einer auf die Kolbenoberfläche aufgedampften Reflektorschicht, eingebettet in einen transparenten Kunststoffblock für seitlichen Lichtaustritt,
- Figur 5b: einen Querschnitt der Lampe aus Fig. 5a,

In den Figuren 1a bis 1c sind Längsschnitt, Stirnansicht (Blickrichtung gemäß Pfeil A) und Seitenansicht (Blickrichtung gemäß Pfeil B) einer Lampe-Reflektoreinheit schematisch dargestellt. Sie ist für seitlichen Lichtaustritt geeignet und besteht aus einer Glimmlampe 1 mit einem Reflektor 2, eingebettet in einem transparenten Kunststoffblock 3. Die Glimmlampe 1 besteht aus einem kreiszylindrischen Lampenkolben 4 aus Bleiglas mit einem inneren Volumen von ca. 0,11 cm³. Innerhalb des Lampenkolbens 4 befindet sich eine Gasmischung aus 99,95% Neon und 0,05% Krypton bei einem Gesamtfülldruck von 177 hPa. Ferner sind im Innern zwei axial und parallel zueinander orientierte längliche Elektroden 5a, 5b aus Metall angeordnet. Ihre Länge und ihr Durchmesser betragen 3,5 mm bzw. 0,9 mm. Die Elektroden 5a, 5b sind je mit einer Stromzuführung 6a, 6b verbunden. Der Lampenkolben 4 weist an seinem ersten Ende einen Quetschfuß 7 auf, durch den die Stromzuführungen 6a, 6b gasdicht hindurch geführt sind, und eine dem Quetschfuß 7 gegenüberliegende Pumpspitze 8. Die Gesamtlänge des Kolbens 4 beträgt ca. 13 mm.

Ein Teilbereich des Lampenkolbens 4 ist von einer als optischer Reflektor wirkenden, konkav gekrümmten Folie 2 aus glasfaserverstärktem Epoxyd in einem Abstand von ca. 2 mm umgeben. Die dem Lampenkolben 4 zugewandte konkave Seite der Folie 2 ist in an sich bekannter Weise mit einer spiegelnden Aluminiumschicht bedampft. Die Folie 2 ist näherungsweise als eine Mantelhälfte eines senkrechten Kreiszylinders geformt, dessen Achse kollinear zur Lampenlängsachse verläuft. Die Seitenkanten 10a, 10b der Folie 2 sind daher parallel zur Lampenlängsachse ausgerichtet. Die Reflektorachse der Folie 2 ist senkrecht zur Verbindungsebene der beiden Elektroden 5a, 5b, d.h. zur Quetschebene des Quetschfußes 7 angeordnet und weist auf die Sichtseite 11 des Kunststoffblocks 3. Die Stromzuführungen 6a, 6b weisen außerhalb des Quetschfusses 7 je einen bogenförmigen Abschnitt 12a, 12b auf, der einen halben Kreis in der Ebene der Quetschung beschreibt. Danach sind die Stromzuführungen längs der Seitenkanten 10a bzw. 10b befestigt und anschließend als stiftförmige elektrische Anschlüsse 13a, 13b aus dem Kunststoffblock 3 nach außen geführt.

In einer Variante des Ausführungsbeispiels aus Figur 1 weist die Folie 2 zusätzlich einen Vorwiderstand von ca. 180 kΩ auf. Figur 2 zeigt die Draufsicht dieser Folie im ungekrümmten Zustand. Die äußere Form entspricht einem Rechteck mit den ungefähren Kantenlängen 12 mm und 8 mm. Die Dicke der Folie beträgt ca. 0,6 mm. Auf der kolbenabgewandten Oberfläche weist die Folie 2 an ihren Ecken jeweils rechteckförmige Kontaktflächen 14a bis 14d auf, deren Längsseiten in Richtung der Seitenkanten 10a, 10b der Folie 2 orientiert sind. Die Abmessungen der Kontaktflächen 14a bis 14d betragen jeweils ca. 2 mm und 1 mm. Das erste Kontaktflächenpaar 14a, 14b dient der Befestigung der ersten Stromzuführung 6a, die zu diesem Zweck im wesentlich parallel zur Seitenkante 10a geführt und mittels zweier Lötpunkte (nicht dargestellt) mit den beiden Kontaktflächen 14a und 14b verbunden ist.

Der Vorwiderstand besteht aus einer meanderförmigen Kohleschicht 15, die auf der kolbenabgewandten Oberfläche der Folie 2 aufgebracht ist. Die Kohleschicht 15 erstreckt sich über einen Großteil der Oberfläche, um einen guten Wärmeübertrag auf die Folie 2 zu gewährleisten. Sie ist elektrisch seriell in die zweite Stromzuführung 6b geschaltet. Dazu sind einerseits die beiden Enden der Kohleschicht 15 mit den Kontaktflächen 14c und 14d verbunden. Andererseits ist die zweite Stromzuführung 6b ebenfalls mit diesen Kontaktflächen 14c und 14d verbunden, wobei der die Kohleschicht 15 anfangs elektrisch überbrückende Abschnitt entfernt ist. Die freien Enden der Stromzuführungen 6a, 6b sind mit den stiftförmigen Anschlüssen 13a, 13b verbunden (hier nicht dargestellt, vgl. Fig. 1).

In den Figuren 3a und 3b sind ein Längsschnitt bzw. ein Querschnitt (längs der Linie CC mit Blickrichtung gemäß den Pfeilen C) einer Glimmlampe mit einem kegelstumpfförmigen Reflektor in einem transparenten Kunststoffblock schematisch dargestellt. Diese Lampe-Reflektoreinheit ist für stirnseitigen Lichtaustritt geeignet. Die Glimmlampe 1 entspricht jener aus Figur 1. Der Reflektor besteht aus einer metallischen Folie 16, die näherungsweise als eine Mantelhälfte eines senkrechten Kreiskegelstumpfes geformt ist. Die Folie 16 ist auf den Quetschfuß 7 des Lampenkolbens 4 aufgesteckt und erstreckt sich bis zum pumpspitzenseitigen Ende der länglichen Elektroden 5a, 5b. Die Reflektorachse verläuft näherungsweise kollinear zur Lampenlängsachse. Die Zentrierung der Folie 16 wird dadurch unterstüzt, daß ihre Innenfläche an der kreisförmigen Kante 17 des quetschfußseitigen Endes des Lampenkolbens 4 anliegt. Die Lampe-Reflektoreinheit ist in einem transparenten kreiszylindrischen Kunststoffblock 18 eingebettet, dessen Achse kollinear zur Lampenlängsachse verläuft. Die kreisförmige pumpspitzennahe Deckfläche des Kunststoffblocks 18 bildet die Sichtseite 19 der Lampe-Reflektoreinheit. Die gegenüberliegende Deckfläche 20 weist zwei stiftförmige Kontakte 21a und 21b auf, die mit den Stromzuführungen 22a bzw. 22b verbunden sind und der elektrischen Kontaktgabe mit einer Lampenfassung (nicht dargestellt) dienen. Die Stromzuführung 22b weist einen seriell geschalteten Vorwiderstand 23 in SMD-Technik auf Sein Widerstandswert beträgt 180 kΩ.

Die Figuren 4a und 4b zeigen schematisch ein weiteres Ausführungsbeispiel einer Lampe-Reflektoreinheit für stirnseitigen Lichtaustritt im Längs- bzw. Querschnitt (längs der Linie DD mit Blickrichtung gemäß den Pfeilen D). Die Lampe-Reflektoreinheit besteht aus einer Glimmlampe 24 und einem kugelförmigen Reflektor 25 in einem transparenten Kunststoffblock 26. Die Glimmlampe 24 unterscheidet sich von jener aus den Figuren 1 und 3 lediglich durch die kürzeren Elektroden 27a, 27b. Die Geometrie der resultierenden Glimmentladung ist dadurch an eine Punktlichtquelle im Fokus des kugelförmigen Reflektors 25 angenähert. Der Reflektor 25 besteht aus einer glasfaserverstärkten Epoxydfolie, deren Innenfläche mit Aluminium bedampft ist. Ausgespart sind zwei Öffnungen 31a, 31b in der Nähe des Scheitels des Reflektors 25, durch die hindurch die beiden Stromzuführungen 28a und 28b zur quetschfußseitigen Deckfläche 29 des Kunststoffblocks geführt sind. Die beiden Öffnungen 31a, 31b sind als Passungen für die beiden Stromzuführungen 28a bzw. 28b ausgeführt. Der Reflektor 25 wird mit Hilfe dieser Öffnungen 31a, 31b auf die Stromzuführungen 28a und 28b aufgesteckt, bis er an der Quetschfußkante 30 anliegt und anschließend mit einem hochtemperaturfesten Klebstoff fixiert. Dadurch erhält die Lampe-Reflektoreinheit eine feste Justierung und kann anschließend im Kunststoffblock eingebettet werden.

Die Figuren 5a und 5b zeigen eine Seitenansicht bzw. einen Querschnitt (längs der Linie DD mit Blickrichtung gemäß den Pfeilen D) einer Glimmlampe 1 mit einer auf die Kolbenoberfläche aufgebrachten Reflektorschicht 31, eingebettet in einen transparenten Kunststoffblock 32 für seitlichen Lichtaustritt. Die Reflektorschicht 31 besteht aus Aluminium und ist auf die der Sichtseite 33 gegenüberliegende Hälfte der im wesentlichen kreiszylindrischen Oberfläche des Lampenkolbens 4 aufgedampft. Der Quetschfuß 7 und die Pumpspitze 8 sind von der Reflektorschicht 31 ausgespart.

Die Erfindung ist nicht auf die angegebenen Ausführungsbeispiele beschränkt. Insbesondere können einzelne Merkmale unterschiedlicher Ausführungsbeispiele auch miteinander kombiniert werden.

## Patentansprüche

1. Lampe-Reflektoreinheit mit einer Lampe, insbesondere Glimmlampe (1; 24), die aus einem eine Lampenlängsachse bildenden Lampenkolben (4) mit zwei Stromzuführungen (6a 6b; 12a; 12b) und einem Leuchtmittel (5a, 5b), welches mit den Stromzuführungen verbunden ist, besteht und einem optischen Reflektor (2; 16; 25; 31), wobei der Lampenkolben (4) und die Stromzuführungen (6a, 6b; 12a; 12b) eine Lampenlängsachse festlegen, dadurch gekennzeichnet, daß die Lampe (1; 24) und der Reflektor (2; 16; 25; 31) in einem Block (3; 18; 26; 32) aus mindestens teilweise lichtdurchlässigem Isolierstoff mindestens teilweise eingebettet sind, wobei die Stromzuführungen (6a, 6b; 12a, 12b; 22a, 22b; 28a, 28b) die Lampe mit Außenkontakten (13a, 13b; 21a, 21b) verbinden, welche den Anschluß einer Versorgungsspannung ermöglichen.

2. Lampe-Reflektoreinheit nach Anspruch 1, dadurch gekennzeichnet, daß der Reflektor aus einer Folie (2; 16; 25) gebildet ist, wobei mindestens ein Teilbereich der Oberfläche der Folie in einem Abstand von der Oberfläche des Lampenkolbens (4) angeordnet ist.

3. Lampe-Reflektoreinheit nach Anspruch 2, dadurch gekennzeichnet, daß die Folie (16) aus Metall besteht.

4. Lampe-Reflektoreinheit nach Anspruch 2, dadurch gekennzeichnet, daß die Folie (2) aus Isolierstoff besteht, wobei die dem Lampenkolben (4) zugewandte Oberfläche mit einer Spiegelfläche versehen ist.

5. Lampe-Reflektoreinheit nach Anspruch 4, dadurch gekennzeichnet, daß die Spiegelfläche aus einer dünnen Metallschicht besteht.

6. Lampe-Reflektoreinheit nach Anspruch 4, dadurch gekennzeichnet, daß die Spiegelfläche aus einer Folge dielektrischer Schichten mit unterschiedlichen Brechzahlen besteht.

7. Lampe-Reflektoreinheit nach Anspruch 4, dadurch gekennzeichnet, daß die Folie (2) mit einer oder mit beiden Stromzuführungen (6a, 6b) verbunden ist.

8. Lampe-Reflektoreinheit nach Anspruch 7, dadurch gekennzeichnet, daß die Folie (2) zusätzlich einen Vorwiderstand (15) beinhaltet, der seriell in eine der beiden Stromzuführungen geschaltet ist.

9. Lampe-Reflektoreinheit nach Anspruch 8, dadurch gekennzeichnet, daß der Vorwiderstand in Form einer Widerstandsschicht (15) auf einem Teilbereich der dem Lampenkolben abgewandten Oberfläche der Folie (2) angebracht ist.

10. Lampe-Reflektoreinheit nach einem oder mehreren der vorstehenden Ansprüche, dadurch gekennzeichnet, daß, im Falle einseitiger Stromzuführung (22a, 22b; 28a, 28b) der Reflektor (16; 25) an jenem Ende des Lampenkolbens (4) positioniert ist, an dem die beiden Stromzuführungen (22a, 22b; 28a, 28b) hindurch geführt sind, wobei der Reflektor (16; 25) in Bezug zum Lampenkolben (4) so ausgerichtet ist, daß die Reflektorachse und die Lampenlängsachse zueinander im wesentlichen parallel, bevorzugt kollinear orientiert sind.

11. Lampe-Reflektoreinheit nach Anspruch 10, dadurch gekennzeichnet, daß der Reflektor (25) das stromzuführungsseitige Ende des Lampenkolbens (4) umgibt und im Bereich seines Scheitels eine oder zwei Öffnungen (31a; 31b) aufweist, welche der Durchführung der beiden Stromzuführungen (28a; 28b) durch den Reflektor (25) hindurch dient bzw. dienen.

12. Lampe-Reflektoreinheit nach einem oder mehreren der vorstehenden Ansprüche, dadurch gekennzeichnet, daß der Reflektor (2; 31) so in Bezug zum Lampenkolben (4) ausgerichtet ist, daß die Reflektorachse und die Lampenlängsachse im wesentlichen senkrecht zueinander orientiert sind.

13. Lampe-Reflektoreinheit nach Anspruch 12, dadurch gekennzeichnet, daß, im Falle, daß die Lampe aus einer Glimmlampe (1) besteht, das Leuchtmittel aus zwei parallel nebeneinander angeordneten Elektroden (5a; 5b) gebildet ist, deren Verbindungsebene entweder im wesentlichen senkrecht oder parallel zur Reflektorachse orientiert ist.

14. Lampe-Reflektoreinheit nach Anspruch 12 oder 13, dadurch gekennzeichnet, daß, im Falle, daß der Reflektor aus einer Folie (2) besteht, diese im wesentlichen eine rechteckige Grundform aufweist, wobei beide Stromzuführungen (6a; 6b) an zwei gegenüberliegenden Kanten (10a; 10b) der Folie (2) befestigt sind und im wesentlichen parallel zu diesen Kanten (10a; 10b) verlaufen.

15. Lampe-Reflektoreinheit nach Anspruch 14, dadurch gekennzeichnet, daß beide Stromzuführungen (6a; 6b) außerhalb des Lampenkolbens (4) ca. um den Winkel von 180° in Bezug zur Lampenlängsachse zurückgebogen sind (12a; 12b) und in dieser Richtung im wesentlichen parallel zueinander geführt sind.

16. Lampe-Reflektoreinheit nach Anspruch 15, dadurch gekennzeichnet, daß der Abstand beider Stromzuführungen kleiner als die Breite der Folie (2) ist, wodurch die Folie (2) eine Krümmung aufweist.

17. Lampe-Reflektoreinheit nach Anspruch 12 bis 16, dadurch gekennzeichnet, daß sich der Reflektor (2; 16; 25) in Richtung der Lampenlängsachse mindestens über die Länge des Leuchtmittels (5a; 5b) erstreckt.

18. Lampe-Reflektoreinheit nach dem Oberbegriff des Anspruchs 1, dadurch gekennzeichnet, daß die Lampe in einem Block aus mindestens teilweise lichtdurchlässigem Isolierstoff eingebettet ist, wobei die Stromzuführungen die Lampe mit Außenkontakten verbindet, welche den Anschluß einer Versorgungsspannung ermöglichen und wobei der Reflektor als eine oder mehrere die Lampe teilweise umgebenden spiegelnden Schichten ausgebildet ist.

19. Lampe-Reflektoreinheit nach Anspruch 18, dadurch gekennzeichnet, daß die Schicht oder die Schichten auf einem Teilbereich der Oberfläche des Blocks aufgebracht ist bzw. sind.

20. Lampe-Reflektoreinheit nach Anspruch 18, dadurch gekennzeichnet, daß die Schicht (31) oder die Schichten auf einem Teilbereich der Oberfläche des Lampenkolbens aufgebracht ist bzw. sind.

21. Lampe-Reflektoreinheit nach Anspruch 18, dadurch gekennzeichnet, daß die Schicht oder die Schichten aufgedampft, aufsublimiert, aufgesputtert oder aufgespritzt ist bzw. sind.

22. Lampe-Reflektoreinheit nach einem oder mehreren der vorstehenden Ansprüche, dadurch gekennzeichnet, daß der Isolierstoff aus mindestens teilweise transparentem Kunststoff besteht.

23. Lampe-Reflektoreinheit nach einem oder mehreren der vorstehenden Ansprüche, dadurch gekennzeichnet, daß die Spiegelfläche des Reflektors zusätzlich mit einer Fluoreszenzschicht versehen ist.
